# EUROPÄISCHE PATENTSCHRIFT

(11) **EP 0 630 197 B1**
(45) Veröffentlichungstag und Bekanntmachung des Hinweises auf die Patenterteilung: **03.09.1997**
(21) Anmeldenummer: 94900119.2
(22) Anmeldetag: 09.11.1993
(51) Int. Cl.: A46B 9/02, A45D 20/48

(54) **BÜRSTENELEMENT ZUR HAARPFLEGE**
BRUSH ELEMENT FOR HAIR CARE
ELEMENT DE BROSSE POUR LES SOINS DES CHEVEUX

(30) Priorität: 13.01.1993 DE 4300687
(43) Veröffentlichungstag der Anmeldung: 28.12.1994
(73) Patentinhaber: Braun Aktiengesellschaft, Frankfurt am Main (DE)
(72) Erfinder: LANGE, Klaus-Peter, D-65817 Eppstein (DE)
(86) Internationale Anmeldenummer: EP9303134
(87) Internationale Veröffentlichungsnummer: WO9415497

(56) Entgegenhaltungen:
- EP-A- 0 103 205
- DE-A- 2 508 951
- FR-A- 2 248 806
- GB-A- 2 195 882
- US-S- D 253 322

## Beschreibung

Die Erfindung geht aus von einem Bürstenelement zur Haarpflege, insbesondere für ein wärmeabgebendes und/oder luftdurchströmtes Haarpflegegerät, bestehend aus einem Grundkörper und mehreren Borsten, die in einem Winkel geneigt zu einer Oberflächennormalen des Bürstenelementes auf dem Grundkörper angeordnet sind.

Ein derartiges Bürstenelement zur Haarpflege ist bereits aus der Druckschrift EP 0 103 205 A1 der Anmelderin bekannt. Hierbei sind die Borsten auf mehreren parallelen Stegen und in unterschiedlichen Richtungen geneigt zu einer Oberflächennormalen angeordnet. Jeweils zwei Borsten bestehen aus einem Stück, welches im Borstengrund festgelegt ist, wodurch beide Borsten leicht versetzt und dadurch etwas schrägstehend sind. Verwendung soll dieses Bürstenelement zum Kämmen der Haare finden, wobei durch die leichte Schrägstellung der Borsten eine bessere Führung der Haare und durch den Versatz der Borsten das Ergreifen mehrerer Haare erreicht werden soll.

Die Druckschrift DE 25 08 951 A1 offenbart ein Bürstenelement für ein Warmluft-Haarpflege- und Frisiergerät, welches Kammzinken oder Borsten aufweist, die in einem Winkel zur Oberflächennormalen des Basisteils geneigt vom Basisteil vorstehen. Sie werden durch Warmluft-Düsen des Basisteiles rechtwinklig oder mit einem von der Neigung der Borsten abweichendem Winkel angeblasen und sollen eine bessere Trocknung der Haare, insbesondere der unteren Haarschichten gestatten.

Die US Des. 253 322 zeigt einen Kopf für eine Haarbürste mit einem Grundkörper und mehreren Borsten, die in einem Winkel geneigt zur Oberfläche des Grundkörpers angeordnet sind. Die Borsten sind dabei in mehreren Reihen auf dem Grundkörper angeordnet und benachbarte Borsten in einer Reihe bilden V-förmige Borstenpaare. Im Anfangs- und Endbereich der Borstenreihen sind zwischen den Reihen jeweils einzelne V-förmige Borstenpaare angeordnet.

Die FR A 2 248 806 offenbart eine Haarbürste mit einem zylindrischen Träger, welcher in Verlängerung eines Handgriffs angeordnet ist. An dem Träger sind Borstenbüschel, in radialer Richtung befestigt. Jedes Büschel besteht aus mehreren Borsten, welche in einem offenen Winkel angeordnet sind und wobei die Borsten eines Büschels an ihren Enden eine Zone mit einer Oberfläche bedecken.

Demgegenüber liegt der Erfindung die Aufgabe zugrunde, ein Bürstenelement mit den eingangs genannten Merkmalen dahingehend weiterzubilden, daß auf Haare beliebiger Dichte, Stärke, Form und Länge während des Kämmens eine erhöhte Zugwirkung ausgeübt und die Haare besser erfaßt werden können. Diese Aufgabe wird im wesentlichen dadurch gelöst, daß die Neigung der Borsten zur Oberflächennormale zwischen 15° und 75° beträgt und die Borsten in einer sich in Richtung einer Bürstenelementlängsachse erstreckenden Reihe angeordnet sind, wobe in einer Reihe benachbarte Borsten V-förmige Borstenpaare bilden. Weiterhin bilden jeweils wenigstens zwei Reihen von Borsten ein Reihenpaar und die Reihen eines Reihenpaares sind mit einem solchen Abstand zueinander angeordnet, daß sich die Borsten in einem Bereich kreuzen. Diese Borstenanordnung ermöglicht es, die Haare wirkungsvoll zu erfassen und in Richtung des Grundkörpers, d.h. zum Borstengrund zu führen, wodurch ein Zug auf das Haar ausgeübt und insbesondere ein effektives Glätten der Haare erreicht wird. Durch die Führung der Haare hin zum Borstengrund wird bei wärmeabgebenden Haarpflegegeräten ein guter Wärmeübergang auf das Haar erreicht und bei luftdurchströmten Haarpflegegeräten eine ungewollte Verwirbelung der Haare durch den Luftstrom vermieden. Mittels Dreh- oder Kippbewegung des Bürstenelementes kann das erfaßte Haar angehoben und gut im Bereich des Haaransatzes getrocknet sowie Fülle im Haar erzeugt werden. Durch die Neigung der bevorzugt aus flexiblem Material bestehenden Borsten entsteht eine Federwirkung, die für den Benutzer beim Kämmen ein angenehmes Gefühl auf der Kopfhaut erzeugt und einen Massageffekt bewirkt, der die Durchblutung der Kopfhaut fördert.

Von Vorteil sind mehrere Reihen von Borsten auf dem Grundkörper angeordnet, wodurch jeweils ein größerer Haarbereich erfaßt und damit der zeitliche Aufwand für die Haarpflege für den Benutzer reduziert sowie der Massageeffekt begünstigt werden kann.

Dadurch, daß jeweils wenigstens zwei Reihen ein Reihenpaar bilden und benachbarte Borsten eines Reihenpaares parallel zueinander ausgerichtet sind, wird das Einfädeln der Haare zwischen die Borsten erleichtert und die Führung der einzelnen Haarsträhnen zum Borstengrund verbessert.

Dadurch, daß die Reihen eines Reihenpaares mit solchem Abstand zueinander angeordnet sind, daß sich die Borsten in einem Bereich kreuzen, wird äußerst vorteilhaft die Führung der Haare zum Borstengrund sowie die Erfassung der Haare durch das Bürstenelement begünstigt.

In einer vorteilhaften Weiterbildung der Erfindung sind die Borsten eines Reihenpaares auf dem Grundkörper mit ihren Spitzen abwechselnd aufeinander zu- oder voneinander wegweisend angeordnet.

Durch diese Anordnung werden die Haare über die aufeinander zuweisenden Borsten während des Kämmens in Richtung Borstengrund geführt und zwischen den Borsten über den Grundkörper gezogen, wobei ein Glättungseffekt eintritt.

Von Vorteil sind die Borsten eines Reihenpaares jeweils parallel auf einer zur Bürstenelementlängsachse senkrecht verlaufenden Linie auf dem Grundkörper angeordnet. Dadurch werden die Haarsträhnen geradlinig zum Borstengrund und über diesen geführt, wodurch bei Zugausübung die Glättung der Haare erreicht wird.

In einer Weiterbildung der Erfindung sind die Borsten eines Reihenpaares jeweils versetzt zueinander angeordnet. Damit werden die Haare wellenförmig zwischen den Borsten entlanggeführt, womit die Zugwirkung der Borsten auf die Haare verstärkt werden kann.

In einer vorteihaften Weiterbildung der Erfindung sind die Borsten benachbarter Reihenpaare in entgegengesetzter Richtung zur Oberflächennormale geneigt auf dem Grundkörper angeordnet. Damit ist eine Regulierung der Zugwirkung dahingehend möglich, daß zum Beispiel bei sehr dicken oder stark gelocktem Haar durch die gegensätzliche Neigung benachbarter Reihenpaare die Zugwirkung auf das Haar gemindert und zunächst eine gewisse Vorglättung vorgenommen werden kann.

Dadurch, daß die Reihenpaare in Leisten angeordnet und die Leisten durch Verkeilen oder Verschweißen im Grundkörper befestigt sind, ist eine sichere sowie fertigungstechnisch unkomplizierte Festlegung der Leisten möglich.

Von Vorteil sind die Borsten jeder Reihe als jeweilige einstückige Borstenleiste ausgebildet. Dadurch können die Borstenleisten fertigungstechnisch günstig als Spritzteil hergestellt und als Ganzes in den Grundkörper eingefügt werden.

In einer besonders vorteilhaften Ausbildung der Erfindung ist der Grundkörper konkav ausgebildet, wodurch die Zahl der gleichzeitig in die Haare eingreifenden Borsten erhöht wird und durch das dichtere Ineinandergreifen der Borsten einzelner Reihenpaare eine weitere Erhöhung der Zugwirkung ermöglicht wird. Mit dieser erhöhten Zugwirkung tritt gleichzeitig eine verbesserte Haarglättung ein.

Dadurch, daß im Grundkörper Aufnahmeöffnungen für die Borsten vorgesehen sind und benachbarte Aufnahmeöffnungen einer Reihe jeweils in etwa einen rechten Winkel zueinander aufweisen, wird eine sichere Festlegung der Borsten im Grundkörper ermöglicht und eine einheitliche V-förmige Borstenanordnung benachbarter Borsten aller Reihen und Reihenpaare des Bürstenelementes begünstigt.

Weitere Ziele, Merkmale, Vorteile und Anwendungsmöglichkeiten der vorliegenden Erfindung ergeben sich aus der nachfolgenden Beschreibung der Ausführungsbeispiele. Dabei bilden alle beschriebenen und/oder bildlich dargestellten Merkmale für sich oder in beliebiger Kombination den Gegenstand vorliegender Erfindung, auch unabhängig von ihrer Zusammenfassung in den Ansprüchen oder deren Rückbeziehung.

Es zeigen:
- Fig. 1: eine Draufsicht auf ein Bürstenelement nach einem ersten Ausführungsbeispiel der Erfindung; vergrößerter Ausschnitt,
- Fig. 2: eine vergrößerte Schnittdarstellung eines Bürstenelementes nach einem zweiten Ausführungsbeispiel der Erfindung,
- Fig. 3: eine Draufsicht auf ein Bürstenelement nach einem dritten Ausführungsbeispiel der Erfindung; vergrößerter Ausschnitt,
- Fig. 4: eine Seitenansicht einer Borstenleiste; vergrößerter Ausschnitt,
- Fig. 5: einen Schnitt durch eine Borstenleiste gemäß Fig. 4 und
- Fig. 6: eine Draufsicht auf einen Grundkörper eines Bürstenelementes; vergrößerter Ausschnitt.

Figur 1 zeigt ein erstes Ausführungsbeispiel eines Bürstenelementes 10. Auf dem Grundkörper 12 sind die Borsten 14 - 25 jeweils in Reihen 26, 28, 30, 32, 34, 36 angeordnet, wobei jeweils zwei Reihen 26, 28; 30, 32 und 34, 36 Reihenpaare 40, 42, 44 bilden. Die Reihenpaare 40, 42 und 44 sind in Leisten 50 angeordnet, die gegebenenfalls ausgetauscht werden können, oder mittels Verkeilen oder Verschweißen im Grundkörper 12 befestigt sind. Die benachbarten Borsten 14, 16; 15, 17; 18, 20; 19, 21; 22, 24; 23, 25 benachbarter Reihen 26, 28; 30, 32; 34, 36 sind jeweils parallel zueinander ausgerichtet, wobei die Reihen 26, 28, 30, 32 und 34, 36 bezüglich einer Bürstenelementlängsachse 13 versetzt zueinander angeordnet sind. In einem zweiten Ausführungsbeispiel sind die benachbarten Borsten 14, 16; 15, 17; 18, 20; 19, 21; 22, 24; 23, 25 benachbarter Reihen 26, 28; 30, 32; 34, 36 parallel zueinander ausgerichtet sowie parallel auf einer zur Bürstenelementlängsachse 13 senkrecht verlaufenden Linie im Grundkörper 12 angeordnet. Der Grundkörper 12 kann dabei eben oder konvex ausgebildet sein. Jeweils zwei Borsten 14, 15; 16, 17; 18, 19; 20, 21; 22, 23; 24, 25 einer Reihe 26, 28, 30, 32, 34, 36 bilden ein V-förmiges Borstenpaar 37. Während des Kämmens der Haare gelangen die Haare strähnenweise zwischen die Borsten 14 - 25 der Reihe 26, 28, 30, 32, 34, 36, werden zum Borstengrund, d.h. zum Grundkörper 12 geführt und über dessen Oberfläche gezogen, wobei durch die Borstenanordnung eine Zugwirkung auf die Haare ausgeübt wird und die Haare geglättet werden. Durch Druckausübung auf die Kopfhaut kann die Zugwirkung auf das Haar verstärkt werden. Ebenso kann der Benutzer dadurch mehr oder weniger Zug auf sein Haar ausüben, daß er in Richtung oder gegen die Borstenausrichtung kämmt. Bei einem Kippen oder Drehen des Bürstenelementes 10, welches auf oder an einem wärmeabgebenden und/oder luftdurchströmten Haarpflegegerät befestigt ist, wird dadurch das Haar angehoben und eine Trocknung des Haaransatzes bewirkt, wodurch das Haar mehr Stand und Fülle erhält.

Eine Schnittdarstellung eines Bürstenelementes 10 gemäß Figur 2 verdeutlicht die spezielle Anordnung der Borsten 14 - 25 im Grundkörper 12. Die Borsten 14 - 17, 18 - 21, 22 - 25 benachbarter Reihen 26, 28; 30, 32; 34, 36 bilden jeweils ein Reihenpaar 40, 42, 44, wobei die Borsten 14, 16; 15, 17; 18, 20; 19, 21; 22, 24; 23, 25 jeweils parallel zueinander ausgerichtet sind. Die benachbarten Borsten 14, 15; 16, 17; 18, 19; 20, 21; 22, 23; 24, 25 jeder Reihe 26, 28, 30, 32, 34, 36 sind abwechselnd nach rechts oder links weisend angeordnet und bilden dadurch ein V-förmiges Borstenpaar 37. Dabei schließen die von den Borsten 14, 15; 16, 17; 18, 19; 20, 21; 22, 23; 24, 25 gebildeten Borstenpaare 37 jeweils in etwa einen rechten Winkel ein. Der Abstand der Reihen 26, 28, 30, 32, 34, 36 ist so gewählt, daß sich die Borsten 15, 16; 19, 20; 23, 24 in einem Bereich 52 kreuzen. Jedes Reihenpaar 40, 42, 44 ist in einer Leiste 50 angeordnet. Die Borsten 14, 16; 15, 17; 18, 20; 19, 21; 22, 24; 23, 25 aller Reihenpaare 40, 42, 44 können sowohl parallel zueinander ausgerichtet oder je Reihenpaar 40, 42, 44 mit ihren Borstenspitzen 46 aufeinander zu- oder voneinander wegweisend sein. Der Grundkörper 12 ist konvex, d. h. nach außen gewölbt, ausgebildet. In einer weiteren Ausführungsform kann er ebenso konkav, d. h. nach innen gewölbt, sein, wodurch die Borsten 14 - 25 der Reihenpaare 40, 42, 44 dichter ineinander eingreifen und dadurch eine stärkere Zugwirkung auf das Haar ausgeübt wird.

In Figur 3 sind die Borsten 14 - 17, 18 - 21, 22 - 25 benachbarter Reihenpaare 40, 42, 44 jeweils in entgegengesetzter Richtung zu einer Oberflächennormale 38 geneigt auf dem Grundkörper 12 des Bürstenelementes 10 angeordet. Die benachbarten Borsten 14, 16; 15, 17; 18, 20; 19, 21; 22, 24; 23, 25 benachbarter Reihen 26, 28; 30, 32; 34, 36 sind innerhalb der Reihenpaare 40, 42, 44 unverändert jeweils parallel zueinander ausgerichtet sowie bezüglich der Bürstenelementlängsachse 13 versetzt zueinander angeordnet, wobei sich die Borsten 15, 16; 19, 20; 23, 24 in einem Bereich 52 kreuzen. Die benachbarten Borsten 14, 16; 15, 17; 18, 20; 19, 21; 22, 24; 23, 25 benachbarter Reihen 26, 28; 30, 32; 34, 36 können ebenso parallel zueinander ausgerichtet sowie auf einer zur Bürstenelementlängsachse 13 senkrecht verlaufenden Linie im Grundkörper 12 angeordnet sein.

Die Ausbildung der Borsten 14, 15 der Reihe 26 als eine einstückige Borstenleiste 54 zeigt Fig.4. Dabei erfolgt die Anordnung der Borsten 14 - 25 auf den jeweiligen Borstenleisten 54, z.B. die Neigung zur Oberflächennormale 38 im Winkel a, sowie die Anordnung bezüglich benachbarter Leisten 54 analog der bereits beschriebenen Ausführungsbeispiele. Die Borstenleisten 54 sind vorzugsweise als Spritzteil hergestellt und werden als Ganzes in der gewünschten Stückzahl entweder einzeln oder jeweils paarweise in den Grundkörper 12 eingefügt. Die Befestigung der Borstenleisten 54 im Grundkörper erfolgt durch Verkeilen oder Verschweißen.

Fig. 5 zeigt eine der Borstenleisten 54 mit einem V-förmigen Borstenpaar 37, welches durch die Borsten 14 und 15 gebildet wird.

Dabei schließen die Borsten 14, 15 in etwa einen rechten Winkel ein, der jedoch je nach Ausführungsform des Bürstenelementes 10 verändert werden kann.

Der Grundkörper 12 eines Bürstenelementes 10 weist gemäß Fig. 6 eine Vielzahl von Aufnahmeöffnungen 56 für die Borsten 14 - 25 auf. Die Aufnahmeöffnungen 56 sind dabei so angeordnet, daß jeweils benachbarte Aufnahmeöffnungen 56 einer Reihe 26, 28, 30, 32, 34, 36 in etwa einen rechten Winkel zueinander aufweisen. Die Aufnahmeöffnungen 56 benachbarter Reihen 26, 28; 30, 32; 34, 36 sind jeweils parallel ausgerichtet und auf einer zur Bürstenelementlängsachse 13 senkrecht verlaufenden Linie im Grundkörper 12 angeordnet. In der Ausführung gemäß Figur 1 sind die Aufnahmeöffnungen 56 benachbarter Reihen 26, 28; 30, 32; 34, 36 jeweils bezüglich der Bürstenelementlängsachse 13 zueinander versetzt.

## Patentansprüche

1. Bürstenelement (10) zur Haarpflege, insbesondere für ein wärmeabgebendes und/oder luftdurchströmtes Haarpflegegerät, bestehend aus einem Grundkörper (12) und mehreren Borsten (14-25), die in einem Winkel (a) geneigt zu einer Oberflächennormale (38) des Bürstenelementes (10) auf dem Grundkörper (12) angeordnet sind, wobei die Neigung der Borsten (14-25) zur Oberflächennormale (38) zwischen 15° und 75° beträgt und die Borsten (14-25) in mehreren sich in Richtung einer Bürstenelementlängsachse (13) erstreckenden Reihen (26, 28, 30, 32, 34, 36) angeordnet sind, wobei in einer Reihe (26, 28, 30, 32, 34, 36) benachbarte Borsten (14-25) V-förmige Borstenpaare (37) bilden, **dadurch gekennzeichnet**, daß jeweils wenigstens zwei Reihen (26, 28; 30, 32; 34, 36) ein Reihenpaar (40, 42, 44) bilden und die Reihen (26, 28; 30, 32; 34, 36) eines Reihenpaares (40, 42, 44) mit solchem Abstand zu einander angeordnet sind, daß sich die Borsten (15, 16; 19, 20; 24,24) in einem Bereich (52) kreuzen.

2. Bürstenelement nach Anspruch 1, **dadurch gekennzeichnet**, daß benachbarte Borsten (14, 16, 15, 17; 18, 20, 19, 21; 22, 24, 23, 25) eines Reihenpaares (40, 42, 44) eine parallele Ausrichtung zueinander aufweisen.

3. Bürstenelement nach einem der Ansprüche 1 bis 2, **dadurch gekennzeichnet**, daß benachbarte Borsten (14-25) eines Reihenpaares (40, 42, 44) auf dem Grundkörper (12) mit ihren Spitzen (46) abwechselnd aufeinander zu- oder voneinander wegweisend angeordnet sind.

4. Bürstenelement nach einem der vorhergehenden Ansprüche, **dadurch gekennzeichnet**, daß die benachbarten Borsten (14, 16, 15, 17; 18, 20, 19, 21; 22,24, 23, 25) eines Reihenpaares (40, 42, 44) auf einer zur Bürstenelementlängsachse (13) senkrecht verlaufenden Linie auf dem Grundkörper (12) angeordnet sind.

5. Bürstenelement nach einem der Ansprüche 1 bis 3, **dadurch gekennzeichnet**, daß die benachbarten Borsten (14, 16, 15, 17; 18, 20, 19, 21; 22, 24, 23, 25) eines Reihenpaares (40, 42, 44) jeweils versetzt zueinander angeordnet sind.

6. Bürstenelement nach einem der vorhergehenden Ansprüche, **dadurch gekennzeichnet**, daß die Borsten (14-17; 18-21; 22-25) benachbarter Reihenpaare (42, 44, 46) in entgegengesetzter Richtung zur Oberflächennormale (38) geneigt auf dem Grundkörper (12) angeordnet sind (Fig. 3).

7. Bürstenelement nach einem der vorhergehenden Ansprüche, **dadurch gekennzeichnet**, daß die Reihenpaare (42, 44, 46) in Leisten (50) angeordnet und die Leisten (50) durch Verkeilen oder Verschweißen im Grundkörper (12) befestigt sind.

8. Bürstenelement nach einem der Ansprüche 1 bis 6, **dadurch gekennzeichnet**, daß die Borsten (14, 15; 16, 17; 18, 19; 20, 21; 22, 23; 24, 25) jeder Reihe (26, 28, 30, 32, 34, 36) jeweils als einstückige Borstenleiste (54) ausgebildet sind.

9. Bürstenelement nach einem der vorhergehenden Ansprüche 1, **dadurch gekennzeichnet**, daß der Grundkörper (12) konkav ausgebildet ist.

10. Bürstenelement nach einem der Ansprüche 1 bis 7, 9, **dadurch gekennzeichnet**, daß im Grundkörper (12) Aufnahmeöffnungen (56) für die Borsten (14, 16, 18, 20, 22, 24) vorgesehen sind und benachbarte Aufnahmeöffnungen (56) einer Reihe (26, 28, 30, 32, 34, 36) jeweils in etwa einen rechten Winkel zueinander aufweisen.

## Claims

1. A brush element (10) for hair care, in particular for a heat-emitting and/or air-moving hair care appliance, comprising a body (12) and a plurality of bristles (14 to 25) arranged on the body (12) at an angle of inclination (a) to a surface normal (38) of the brush element (10), with the angle of inclination of the bristles (14 to 25) to the surface normal (38) being between 15° and 75°, and the bristles (14 to 25) being arranged in several rows (26, 28, 30, 32, 34, 36) extending in the direction of a brush element longitudinal axis (13), with adjacent bristles (14 to 25) of a row (26, 28, 30, 32, 34, 36) forming V-shaped bristle pairs (37), **characterized in that** in that at least two rows (26, 28; 30, 32; 34, 36) combine to form a pair of rows (40, 42, 44), and that the rows (26, 28; 30, 32; 34, 36) of a pair of rows (40, 42, 44) are spaced at such a relative distance that the bristles (15, 16; 19, 20; 23, 24) intersect in a region (52).

2. The brush element as claimed in claim 1, **characterized in that** adjacent bristles (14, 16, 15, 17; 18, 20, 19, 21; 22, 24, 23, 25) of a pair of rows (40, 42, 44) are arranged in relative parallel orientation.

3. The brush element as claimed in any one of the claims 1 to 2, **characterized in that** adjacent bristles (14 to 25) of a pair of rows (40, 42, 44) are arranged on the body (12) so their forward ends (46) are oriented towards and away from each other alternately.

4. The brush element as claimed in any one of the preceding claims, **characterized in that** the adjacent bristles (14, 16, 15, 17; 18, 20, 19, 21; 22, 24, 23, 25) of a pair of rows (40, 42, 44) are arranged on the body (12) on a line extending normal to the brush element longitudinal axis (13).

5. The brush element as claimed in any one of the claims 1 to 3, **characterized in that** the adjacent bristles (14, 16, 15, 17; 18, 20, 19, 21; 22, 24, 23, 25) of a pair of rows (40, 42, 44) are arranged in an offset orientation to each other.

6. The brush element as claimed in any one of the preceding claims, **characterized in that** the bristles (14 to 17; 18 to 21; 22 to 25) of adjacent pairs of rows (42, 44, 46) are arranged on the body (12) so as to be inclined in opposite direction relative to the surface normal (38) (FIG. 3).

7. The brush element as claimed in any one of the preceding claims, **characterized in that** the pairs of rows (42, 44, 46) are arranged on strips (50) which are attached to the body (12) by a wedging or welding operation.

8. The brush element as claimed in any one of the claims 1 to 6, **characterized in that** the bristles (14, 15; 16, 17; 18, 19; 20, 21; 22, 23; 24, 25) of each row (26, 28, 30, 32, 34, 36) are configured as an integrally formed bristle strip (54).

9. The brush element as claimed in any one of the preceding claims, **characterized in that** the body (12) is of a concave configuration.

10. The brush element as claimed in any one of the claims 1 to 7 and in claim 9, **characterized in that** apertures (56) are provided in the body (12) for receiving the bristles (14, 16, 18, 20, 22, 24), and that adjacent apertures (56) of a row (26, 28, 30, 32, 34, 36) are at approximately right angles to each other.

## Revendications

1. Elément de brosse (10) pour soins capillaires, notamment pour un appareil de soins capillaires émettant de la chaleur et/ou traversé par un flux d'air, composé d'un corps de base (12) et de plusieurs soies (14 à 25) qui sont disposées sur le corps de base (12) inclinées d'un certain angle par rapport à une normale (38) à la surface de l'élément de brosse (10), l'inclinaison des soies (14 à 25) sur la normale (38) à la surface valant entre 15° et 75° et les soies (14 à 25) étant disposées en plusieurs rangées (26, 28, 30, 32, 34,36) s'étendant parallèlement à un axe longitudinal (13) de l'élément de brosse, les soies (14 à 25) qui sont adjacentes dans une même rangée (26, 28, 30, 32, 34, 36) formant des paires de soies (37) en forme de V, caractérisé en ce que chaque ensemble d'au moins deux rangées (26, 28 ; 30, 32 ; 34, 36) forme une paire de rangées (40, 42, 44) et les rangées (26, 28 ; 30, 32 ; 34, 36) d'une paire de rangées (40, 42, 44) sont disposées à un écartement mutuel tel que les soies (15, 16 ; 19, 20 ; 24, 24) se croisent dans une région (52).

2. Elément de brosse selon la revendication 1, caractérisé en ce que les soies adjacentes (14, 16, 15, 17 ; 18, 20, 19, 21 ; 22, 24, 23, 25) d'une paire de rangées (40, 42, 44) présentent entre elles un alignement parallèle.

3. Elément de brosse selon une des revendications 1 à 2, caractérisé en ce que les soies adjacentes (14 à 25) d'une paire de rangées (40, 42, 44) sont disposées sur le corps (12) avec leurs pointes (46) qui pointent alternativement entre elles dans des directions qui se rapprochent ou qui s'éloignent l'une de l'autre.

4. Elément de brosse selon une des revendications précédentes, caractérisé en ce que les soies adjacentes (14, 16, 15, 17 ; 18, 20, 19, 21 ; 22, 24, 23, 25) d'une paire de rangées (40, 42, 44) sont disposées sur le corps de base (12) sur une ligne s'étendant perpendiculairement à l'axe longitudinal (13) de l'élément de brosse.

5. Elément de brosse selon une des revendications 1 à 3, caractérisé en ce que les soies adjacentes (14, 16, 15, 17 ; 18, 20, 19, 21 ; 22, 24, 23, 25) d'une paire de rangées (40, 42, 44) sont disposées décalées les unes par rapport aux autres.

6. Elément de brosse selon une des revendications précédentes, caractérisé en ce que les soies (14 à 17 ; 18 à 21 ; 22 à 25) de paires de rangées adjacentes (42, 44, 46) sont disposées sur le corps de base (12) inclinées sur la normale (38) à la surface dans des directions mutuellement opposées (figure 3).

7. Elément de brosse selon une des revendications précédentes, caractérisé en ce que les paires de rangées (42, 44, 46) sont disposées dans des barrettes (50) et les barrettes (50) sont fixées dans le corps de base (12) par coincement ou par soudage.

8. Elément de brosse selon une des revendications 1 à 6, caractérisé en ce que les soies (14, 15 ; 16, 17 ; 18, 19 ; 20, 21 ; 22, 23 ; 24, 25) de chaque rangée (26, 28, 30, 32, 34, 36) sont réalisées sous la forme d'une barrette de soies (54) en une seule pièce.

9. Elément de brosse selon une des revendications précédentes, caractérisé en ce que le corps de base (12) est de forme concave.

10. Elément de brosse selon une des revendications 1 à 7, 9, caractérisé en ce que des ouvertures de logement (56) pour recevoir les soies (14, 16, 18, 20, 22, 24) sont prévues dans le corps de base (12) et les ouvertures de logement adjacentes (56) d'une rangée (26, 28, 30, 32, 34, 36) forment à peu près un angle droit entre elles.
